# EUROPÄISCHE PATENTANMELDUNG

(11) **EP 4 389 289 A1**
(43) Veröffentlichungstag der Anmeldung: **26.06.2024**
(21) Anmeldenummer: 22214973.4
(22) Anmeldetag: 20.12.2022
(51) Int. Cl.: B03C 3/36, B03C 3/41, B03C 3/47, B03C 3/53, B03C 3/60, B03C 3/78

(54) **VORRICHTUNG UND VERFAHREN ZUM ABSCHEIDEN VON PARTIKELN AUS EINEM ZU REINIGENDEN GASSTROM**

(71) Anmelder: Fraunhofer-Gesellschaft zur Förderung der angewandten Forschung e.V., 80686 München (DE)
(72) Erfinder: Schäfer-Welsen, Olaf, 79110 Freiburg (DE)
(74) Vertreter: LBP Lemcke, Brommer & Partner Patentanwälte mbB

(57) **Zusammenfassung**

Die Erfindung betrifft eine Vorrichtung und ein Verfahren zum Abscheiden von Partikeln (11) aus einem zu reinigenden Gasstrom (6) mit zumindest einer Ionisierungselektrode (1) und zumindest einer Niederschlagselektrode (2), wobei die Niederschlagselektrode (2) mit einem Lochblech (3) mit zumindest einer Bohrung (4) ausgebildet ist und zwischen der Ionisierungselektrode (1) und der Niederschlagselektrode (2) eine Spannung zur Bildung eines stabilen Plasmas anlegbar ist. Wesentlich ist, dass die Niederschlagselektrode (2) derart ausgebildet und im Strömungsweg des zu reinigenden Gasstroms (6) mit der Ionisierungselektrode (1) zusammenwirkend angeordnet ist, dass der zu reinigende Gasstrom (6) durch die zumindest eine Bohrung (4) strömt, wobei das Plasma die zumindest eine Bohrung (4) des Lochblechs (3) der Niederschlagselektrode (2) vollständig abdeckt, und sich die Niederschlagselektrode (2) stromabwärts des Lochblechs (3) im Strömungsweg des zu reinigenden Gasstroms (6) erstreckt.

## Beschreibung

Die Erfindung betrifft eine Vorrichtung sowie ein Verfahren zum Abscheiden von Partikeln aus einem zu reinigenden Gasstrom gemäß dem Oberbegriff des Anspruchs 1 bzw. des Anspruchs 10.

Zur Abscheidung von Partikeln aus einem zu reinigenden Gasstrom sind elektrostatische Partikelabscheider bekannt. Hier wird zwischen trocken arbeitenden Systemen - ggf. mit Einspritzung von Flüssigkeiten - und nass arbeitenden Partikelabscheidern wie Nasselektrofiltern unterschieden. Bei solchen Nasselektrofiltern wird der zu reinigende Gasstrom in einen gesättigten Zustand gebracht. Dies passiert üblicherweise durch ein energieintensives Abkühlen des gesamten Gasstroms unter den Taupunkt oder alternativ durch Einspritzung von größeren Wassermengen.

Solche elektrostatischen Partikelabscheider weisen üblicherweise einen Strömungskanal für den zu reinigenden Gasstrom auf. Weiter sind zumindest eine lonisierungselektrode, üblicherweise in Form einer als Hochspannungselektrode ausgebildeten Sprühelektrode, sowie zumindest eine Niederschlagselektrode vorgesehen. Die Partikel in dem zu reinigenden Gasstrom werden in dem elektrischen Feld zwischen der lonisierungselektrode und der Niederschlagselektrode stark aufgeladen. Dieser Aufladevorgang passiert üblicherweise beim Durchqueren eines hochenergetischen Nichtgleichwichts-Plasmas zwischen Sprühelektrode und Niederschlagselektrode. Die aufgeladenen Partikel weisen üblicherweise eine negative Ladung auf und werden von der Niederschlagselektrode angezogen. Die Partikel lagern sich an der Niederschlagselektrode an, sodass die Niederschlagselektrode in regelmäßigen Abständen gereinigt werden muss. Eine solche Vorrichtung ist beispielsweise in der Druckschrift DE 10 2015 104168 A1 beschrieben.

Alternativ zu dem beschriebenen Mechanismus sind auch Elektrofilter bekannt, welche die Partikel positiv aufladen und ein entsprechend analoges Prinzip anwenden.

Nachteilig an solchen aus dem Stand der Technik bekannten Lösungen ist zum einen, wie bereits erwähnt, der energieintensive Betrieb. Darüber hinaus ist die Niederschlagselektrode des Partikelabscheiders üblicherweise stromabwärts der Sprühelektrode bzw. in räumlicher Nähe zu der Sprühelektrode angeordnet, sodass sich die Partikel nicht nur auf der Niederschlagselektrode, sondern auch an der Sprühelektroden anlagern. Dadurch verschmutzt auch die Sprühelektrode, sodass die Leistungsfähigkeit des Partikelabscheiders mit der Zeit abnimmt.

Der Erfindung liegt daher die Aufgabe zugrunde, eine Vorrichtung sowie ein Verfahren zur Abscheidung von Partikeln aus einem zu reinigenden Gasstrom vorzuschlagen, welches energieeffizient arbeitet und die Verschmutzung der Sprühelektrode reduziert.

Gelöst wird diese Aufgabe durch eine Vorrichtung gemäß Anspruch 1 sowie durch ein Verfahren gemäß Anspruch 10. Bevorzugte Ausgestaltungen der erfindungsgemäßen Vorrichtung finden sich in den Ansprüchen 2 bis 9. Bevorzugte Ausgestaltungen des erfindungsgemäßen Verfahrens finden sich in den Ansprüchen 11 bis 15. Hiermit wird der Wortlaut sämtlicher Ansprüche explizit per Referenz in die Beschreibung einbezogen.

Die erfindungsgemäße Vorrichtung zur Abscheidung von Partikeln aus einem zu reinigenden Gasstrom umfasst - wie an sich bekannt - zumindest eine lonisierungselektrode und zumindest eine Niederschlagselektrode, wobei die Niederschlagselektrode mit einem Lochblech mit zumindest einer Bohrung ausgebildet ist. Weiter ist zwischen der lonisierungselektrode und der Niederschlagselektrode eine Spannung zur Bildung eines stabilen Plasmas anlegbar.

Wesentlich ist, dass die Niederschlagselektrode derart ausgebildet und im Strömungsweg des zu reinigenden Gasstroms und mit der lonisierungselektrode zusammenwirkend angeordnet ist, dass der zu reinigende Gasstrom durch die zumindest eine Bohrung der Niederschlagselektrode strömt. Dabei deckt das Plasma, das sich bei Anlegen einer Spannung zwischen der lonisierungselektrode und der Niederschlagselektrode bildet, die zumindest eine Bohrung des Lochblechs der Niederschlagselektrode vollständig ab. Weiter erstreckt sich die Niederschlagselektrode stromabwärts des Lochblechs im Strömungsweg des zu reinigenden Gasstroms.

Die Erfindung ist in der Erkenntnis der Anmelderin begründet, dass durch die erfindungsgemäße Anordnung der gesamte zu reinigende Gasstrom und damit jedes Partikel durch das Plasma zwischen lonisierungselektrode und Lochblech der Niederschlagselektrode hindurchtreten muss und dadurch zuverlässig aufgeladen wird.

Im Rahmen dieser Beschreibung werden unter dem Begriff "Partikel" sowohl Feststoffteilchen in dem zu reinigenden Gasstrom als auch Aerosole verstanden.

Die erfindungsgemäße Vorrichtung unterscheidet sich somit in wesentlichen Aspekten von vorbekannten Vorrichtungen: Durch die erfindungsgemäße Anordnung von Niederschlagselektrode und lonisierungselektrode im Strömungsweg des zu reinigenden Gasstroms bildet sich zwischen der lonisierungselektrode und der zumindest einen Bohrung im Lochblech der Niederschlagselektrode ein Plasmaentladungskegel. Der Plasmaentladungskegel bildet sich von der Spitze der Sprühelektrode zum Rand der Bohrung und deckt die Bohrung vollständig ab. Der zu reinigende Gasstrom strömt durch diese zumindest eine Bohrung, welche von dem Plasma vollständig abgedeckt wird. Dadurch wird jedes Partikel in dem zu reinigenden Gasstrom zuverlässig aufgeladen und von der Niederschlagselektrode, die sich weiter stromabwärts des Lochblechs im Strömungsweg des zu reinigenden Gasstroms erstreckt, angezogen.

Hierdurch ergibt sich der Vorteil, dass sich die Partikel nicht an der lonisierungselektrode anlagern, sondern wie beschrieben zur Niederschlagselektrode wandern. Dies reduziert die Verschmutzung der lonisierungselektrode deutlich. Dies ist insbesondere für den Dauerbetrieb ein wesentlicher Vorteil.

In einer bevorzugten Ausführungsform der Erfindung weist die Vorrichtung eine Einströmungskammer und eine Ausströmungskammer auf, welche fluidisch miteinander verbunden sind, wobei das Lochblech der Niederschlagselektrode im Strömungsweg zwischen Einströmungs- und Ausströmungskanal angeordnet ist. Der zu reinigende Gasstrom strömt somit zunächst in die Einströmungskammer und tritt dann durch das Lochblech der Niederschlagselektrode in die Ausströmungskammer. Wie oben beschrieben, entstehen bei Anlegen einer Spannung zwischen der lonisierungselektrode und den Rändern der Bohrungen der Niederschlagselektrode Plasmaentladungskegel. Beim Hindurchtreten durch das Lochblech der Niederschlagselektrode wird also jedes Partikel des zu reinigenden Gasstroms von dem Plasma erfasst und aufgeladen.

Bei der Durchströmung der zumindest einen Bohrung des Lochblechs der Niederschlagselektrode wird ein Freistrahl erzeugt, der auf eine gegenüberliegende Wand der Ausströmungskammer aufprallt und dort eine Staupunktströmung erzeugt. Trifft eine Freistrahlströmung auf ein Hindernis, wie z. B. die gegenüberliegende Wand der Ausströmungskammer, staut sich die Strömung auf und weicht seitlich aus. Dadurch entsteht ein Staupunktgebiet mit einem Staupunkt, an dem die Geschwindigkeit senkrecht zum Hindernis gleich Null ist. Dies ist der sogenannte Staupunkt. Vorzugsweise ist die lonisierungselektrode im Staupunkt angeordnet. Hierdurch ergibt sich der Vorteil, dass die Geschwindigkeit der Strömung an der lonisierungselektrode gleich Null ist und sich keine Partikel anlagern.

Der Staupunkt ist abhängig von der Geometrie der Bohrung und befindet sich auf der Symmetrieachse der Bohrung. Die lonisierungselektrode ist daher vorzugsweise zentrisch zu der Bohrung angeordnet.

Vorzugsweise weist das Lochblech eine Vielzahl an Bohrungen auf. Insbesondere bevorzugt ist zu jeder Bohrung eine lonisierungselektrode vorgesehen. Insbesondere bevorzugt ist jede lonisierungselektrode zentrisch zu der Bohrung beabstandet im Staupunkt der Bohrung angeordnet.

In einer bevorzugten Ausführungsform der Erfindung weist die Vorrichtung eine Niederschlagselektrode mit mehr als 10 Bohrungen und mehr als 10 korrespondierende Sprühelektroden auf. Bevorzugt sind die Sprühelektroden in Matrixform angeordnet. Insbesondere bevorzugt ist die lonisierungselektrode mit 64 Sprühelektroden in Form von Pins ausgebildet. Jedem der 64 Pins ist eine Bohrung in dem Lochblech der Niederschlagselektrode zugeordnet, sodass der Pin beabstandet, aber zentrisch zu der Bohrung angeordnet ist. Das Lochblech ist somit mit 64 Bohrungen ausgebildet.

In einer bevorzugten Ausführungsform der Erfindung weist die Vorrichtung eine Einströmungs- und eine Ausströmungskammer auf, welche fluidisch miteinander verbunden sind, wobei das Lochblech der Niederschlagselektrode im Strömungsweg zwischen Einströmungs- und Ausströmungskammer angeordnet ist. Der zu reinigende Gasstrom durchströmt wie oben beschrieben die Bohrungen der Niederschlagselektrode. Bereits an diesem Punkt lagern sich ionisierte Partikel an den Bohrungen der Niederschlagselektrode an. Die Niederschlagselektrode weist weiter einen Niederschlagsbereich ohne Bohrungen auf, welcher sich derart in der Ausströmungskammer erstreckt, sodass der Niederschlagsbereich der Niederschlagselektrode und die lonisierungselektrode voneinander beabstandet angeordnet sind. Die Partikel, die sich nicht bereits an den Bohrungen angelagert haben, werden von dem Niederschlagsbereich der Niederschlagselektrode angezogen und lagern sich dort an.

Da der Niederschlagsbereich der Niederschlagselektrode und die lonisierungselektrode voneinander beabstandet angeordnet sind, werden die Partikel aus dem Gasstrom von der lonisierungselektrode weg hin zur Niederschlagselektrode angezogen. Hierdurch ergibt sich der Vorteil, dass die lonisierungselektrode weniger verschmutzt.

Bevorzugt ist der Niederschlagsbereich der Niederschlagselektrode Teil einer Wand der Ausströmungskammer.

In einer bevorzugten Ausführungsform der Erfindung ist die Oberfläche der Niederschlagselektrode zumindest bereichsweise beschichtet, vorzugsweise mit einem Katalysator. Bei dem Katalysator handelt es sich beispielsweise um einen Mn₂O₃-Katalysator zur Oxidation von Russpartikeln. Der jeweilige Katalysator ist abhängig von den chemischen Eigenschaften der Partikel in dem zu reinigenden Gasstrom. Dadurch ergibt sich der Vorteil, dass die sich anlagernden Partikel entsprechend behandelt werden können.

Bevorzugt ist die lonisierungselektrode wie beschrieben als Sprühelektrode ausgebildet. Bei einer Sprühelektrode handelt es sich um eine Hochspannungselektrode, die bevorzugt nadelförmig spitz ausgeführt ist und vorzugsweise aus einem Material gefertigt ist, das dauerhaft stabil im Plasma betrieben werden kann, zum Beispiel einem kohlenstoffarmen Edelstahl.

In einer bevorzugten Ausführungsform der Erfindung ist die Oberflächentemperatur der Niederschlagselektrode einstellbar. Hier liegt es ebenfalls im Rahmen der Erfindung, dass die Niederschlagselektrode entweder erwärmt oder gekühlt oder auf einer konstanten Temperatur gehalten wird. Hierdurch ergibt sich der Vorteil, dass physikalische Effekte auf der Oberfläche der Niederschlagselektrode wie Verdampfen oder Kondensieren von Flüssigkeiten oder chemische Effekte wie Oxidationsreaktionen oder katalytische Reaktionen gezielt initiiert bzw. gesteuert werden können.

Vorzugsweise ist die Niederschlagselektrode zumindest teilweise als thermische Diode ausgebildet oder steht in thermischem Kontakt mit einer thermischen Diode. Unter dem Begriff "thermische Diode" wird ein thermisches Bauelement verstanden, welches Wärme in eine Richtung leitet und in die andere Richtung sperrt. Beispielsweise kann die Niederschlagselektrode in Form eines Wärmerohrs oder unter Einsatz eines Wärmerohrs ausgebildet sein. Hierdurch ergibt sich der Vorteil, dass eine große Wärmemenge mit geringem Temperaturgradienten abgeführt werden kann.

Wird die Oberfläche der Niederschlagselektrode gekühlt, wird dadurch die wandnahe Strömung des zu reinigenden Gasstroms im Bereich der Niederschlagselektrode unter den Taupunkt des zu reinigen Gasstroms abgekühlt. Dadurch bildet sich auf der Niederschlagselektrode ein Kondensat, welches zum Abtransport der abgeschiedenen Partikel dient und die Niederschlagselektrode kontinuierlich reinigt. Hierdurch ergibt sich der Vorteil, dass nicht - wie bei aus dem Stand der Technik bekannten Lösungen - der gesamte zu reinigende Gasstrom durch energieintensives Abkühlen in einen gesättigten Zustand gebracht wird, sondern lediglich die wandnahe Strömung. Dadurch arbeitet die Vorrichtung deutlich energieeffizienter.

Wird die Oberfläche der Niederschlagselektrode erwärmt, können beispielsweise chemische Reaktionen mit einer Beschichtung der Oberfläche oder einer eingespritzten Flüssigkeit gezielt initiiert bzw. gesteuert werden.

Alternativ oder zusätzlich kann die Niederschlagselektrode zumindest bereichsweise eine makroskopische und/oder mikroskopische Strukturierung der Oberfläche der Niederschlagselektrode auf. Vorzugsweise ist die Oberfläche derart strukturiert, dass der Flüssigkeitsfilm mit den abgelagerten Partikeln gut abläuft.

Weiter ist es vorteilhaft, wenn die Oberfläche der Niederschlagselektrode eine makroskopische und/oder mikroskopische Strukturierung aufweist, sodass sich ein sehr dünner Flüssigkeitsfilm ausbilden kann und sich gleichzeitig der Abstand zwischen den Elektroden nicht so stark verringert, dass das Plasma in diesen Bereichen umschlägt und es zu Spannungsdurchbrüchen kommt.

In einer bevorzugten Ausführungsform der Erfindung umfasst die Vorrichtung Mittel zum Einbringen von Flüssigkeit im Bereich der Niederschlagselektrode und/oder in den zu reinigenden Gasstrom. Die Flüssigkeit kann beispielsweise eingespritzt werden, um die Niederschlagselektrode zu spülen. Alternativ oder zusätzlich kann Flüssigkeit eingespritzt werden, um den Gasstrom zu sättigen. Bevorzugt umfasst die Vorrichtung einen Flüssigkeitskreislauf, insbesondere unter Einsatz von Kapillaren und/oder kapillarwirkenden Strukturen.

Die zuvor beschriebene Aufgabe ist weiter gelöst durch das erfindungsgemäße Verfahren gemäß Anspruch 9. Das erfindungsgemäße Verfahren zum Abscheiden von Partikeln aus einem zu reinigenden Gasstrom wird, wie an sich bekannt, mit einem elektrostatischen Partikelabscheider mit zumindest einer lonisierungselektrode und zumindest einer Niederschlagselektrode durchgeführt. Die Niederschlagselektrode ist mit einem Lochblech mit zumindest einer Bohrung ausgebildet. Zwischen der lonisierungselektrode und der Niederschlagselektrode wird eine Spannung zur Bildung eines stabilen Plasmas angelegt. Dadurch entstehen Plasmaentladungskegel, die sich zwischen der lonisierungselektrode und dem Rand der Bohrung der Niederschlagselektrode bilden.

Wesentlich ist, dass der zu reinigende Gasstrom durch die zumindest eine Bohrung geführt wird. Das Plasma wird zwischen der zumindest einen Bohrung des Lochblechs der Niederschlagselektrode und der lonisierungselektrode ausgebildet. Dabei deckt das Plasma die zumindest eine Bohrung des Lochblechs der Niederschlagselektrode vollständig ab. Somit, durchtritt der zu reinigende Gasstrom zwingend das Plasma, sodass alle Partikel ionisiert werden.

Das erfindungsgemäße Verfahren weist ebenfalls die oben beschriebenen Vorteile der erfindungsgemäßen Vorrichtung bzw. einer bevorzugten Ausführungsform der erfindungsgemäßen Vorrichtung auf. Das erfindungsgemäße Verfahren wird vorzugsweise mittels der erfindungsgemäßen Vorrichtung und/oder einer bevorzugten Ausführungsform der erfindungsgemäßen Vorrichtung durchgeführt. Ebenso ist die erfindungsgemäße Vorrichtung bevorzugt zur Durchführung des erfindungsgemäßen Verfahrens und/oder einer bevorzugten Ausführungsform des erfindungsgemäßen Verfahrens ausgebildet.

In einer bevorzugten Ausführungsform des erfindungsgemäßen Verfahrens umfasst das Lochblech eine Vielzahl Bohrungen und die gleiche Anzahl lonisierungselektroden, wobei jede lonisierungselektrode einer Bohrung zugeordnet ist, sodass das stabile Plasma jeweils zwischen einer Bohrung und der zugeordneten lonisierungselektrode gebildet wird.

In einer bevorzugten Ausführungsform des erfindungsgemäßen Verfahrens fließt der zu reinigende Gasstrom durch das Lochblech der Niederschlagselektrode aus einer Einströmungskammer in eine Ausströmungskammer. Bevorzugt wird durch die Durchströmung des Lochblechs eine Staupunktströmung erzeugt, insbesondere bevorzugt, dass durch die Durchströmung des Lochblechs eine Staupunktströmung erzeugt wird, deren Staupunkt an der Spitze der lonisierungselektrode liegt. Bei der Durchströmung der zumindest einen Bohrung des Lochblechs der Niederschlagselektrode wird ein Freistrahl erzeugt, der auf die gegenüberliegende Wand der Ausströmungskammer aufprallt und dort eine Staupunktströmung erzeugt. In diesem Punkt staut sich die Strömung auf und weicht seitlich aus. Dadurch entsteht ein Staupunktgebiet mit einem Staupunkt, an dem die Geschwindigkeit senkrecht zum Hindernis, d. h. zu der Wand vorliegend, gleich Null ist. Hierdurch ergibt sich der Vorteil, dass die lonisierungselektrode nicht verschmutzt wird, da die Partikel die lonisierungselektrode nicht erreichen.

Zwar liegt es auch im Rahmen der Erfindung, dass Partikel des zu reinigenden Gasstroms in Kontakt mit den lonisierungselektroden kommen. Diese Partikel sind aber dann so stark aufgeladen, dass sie dort nicht niederschlagen, sondern sich aufgrund der geringen Strömungsgeschwindigkeit im Staupunkt in diesem Bereich aufgrund des anliegenden Hochspannungsfelds in Richtung der Niederschlagselektrode bewegen.

In einer bevorzugten Ausführungsform des erfindungsgemäßen Verfahrens wird die Niederschlagselektrode gereinigt, bevorzugt durch das Einbringen von Flüssigkeit im Bereich der Niederschlagselektrode, insbesondere bevorzugt mittels des Einspritzens von Flüssigkeit auf die Niederschlagselektrode, und/oder in den zu reinigenden Gasstrom.

In einer bevorzugten Ausführungsform des erfindungsgemäßen Verfahrens wird zumindest die Oberfläche der Niederschlagselektrode zumindest bereichsweise temperiert, bevorzugt dass die Niederschlagselektrode gekühlt oder geheizt wird oder dass die Temperatur konstant gehalten wird.

Wird die Oberfläche der Niederschlagselektrode gekühlt, wird dadurch die wandnahe Strömung des zu reinigenden Gasstroms im Bereich der Niederschlagselektrode unter den Taupunkt des zu reinigen Gasstroms abgekühlt. Dadurch bildet sich auf der Niederschlagselektrode ein Kondensat, welches zum Abtransport der abgeschiedenen Partikel dient und die Niederschlagselektrode kontinuierlich reinigt. Hierdurch ergibt sich der Vorteil, dass nicht - wie bei aus dem Stand der Technik bekannten Lösungen - der gesamte zu reinigende Gasstrom durch energieintensives Abkühlen in einen gesättigten Zustand gebracht wird, sondern lediglich die wandnahe Strömung. Dadurch arbeitet die Vorrichtung deutlich energieeffizienter.

Wird die Oberfläche der Niederschlagselektrode erwärmt, können beispielsweise chemische Reaktionen mit einer Beschichtung der Oberfläche oder einer eingespritzten Flüssigkeit gezielt initiiert bzw. gesteuert werden.

In einer bevorzugten Ausführungsform der Erfindung werden die Partikel in dem zu reinigenden Gasstrom nach Durchqueren des Plasmas hin zu der Niederschlagselektrode und weg von den lonisierungselektroden beschleunigt. Diese Partikel sind nach Durchqueren des Plasmaentladungskegels so stark aufgeladen, dass sie sich nicht an der lonisierungselektrode niederschlagen, sondern sich aufgrund der geringen Strömungsgeschwindigkeit im Staupunkt in diesem Bereich aufgrund des anliegenden Hochspannungsfelds in Richtung der Niederschlagselektrode bewegen.

In einer bevorzugten Ausführungsform der Erfindung wird die Flüssigkeit zur Reinigung der Niederschlagselektrode in einem Flüssigkeitskreislauf geführt, bevorzugt mittels Kapillaren und/oder kapillarwirkender Strukturen. Hierdurch ergibt sich der Vorteil, dass die Flüssigkeit mit den Partikeln in einem geschlossenen System geführt wird und potentiell gesundheits- oder umweltgefährdende Verschmutzungen nicht unkontrolliert an die Umwelt abgegeben werden.

Die erfindungsgemäße Vorrichtung und das erfindungsgemäße Verfahren sind insbesondere geeignet, um Feinstäube abzuscheiden. Dabei arbeitet die erfindungsgemäße Lösung deutlich weniger energieintensiv als vergleichbare Technologien und vermeidet eine Verschmutzung der Hochspannungselektrode, die als lonisierungselektrode eingesetzt wird. Dies ist für den Dauerbetrieb ein wesentlicher Vorteil. Aufgrund der erfindungsgemäßen Bauform entsteht auch nur ein geringer Druckverlust im Vergleich zu anderen Abscheidetechnologien, sodass auch eine nachträgliche Integration in bestehende Anlagen ohne weitreichende Umbauten möglich und sinnvoll ist.

Weitere bevorzugte Merkmale und Ausführungsformen der erfindungsgemäßen Vorrichtung und des erfindungsgemäßen Verfahrens werden im Folgenden anhand von Ausführungsbeispielen und den Figuren erläutert.

Dabei zeigt:
- Figur 1: eine schematische Darstellung eines ersten Ausführungsbeispiels der Erfindung;
- Figur 2: eine schematische Darstellung eines zweiten Ausführungsbeispiels der Erfindung mit dargestelltem Plasmakegel;
- Figur 3: mit den Teilabbildungen 3a und 3b eine schematische Darstellung eines weiteren Ausführungsbeispiels der Erfindung im Betrieb;
- Figur 4: eine schematische Darstellung eines weiteren Ausführungsbeispiels der Erfindung;
- Figur 5: eine schematische Darstellung eines weiteren Ausführungsbeispiels der Erfindung;
- Figur 6: eine schematische Darstellung eines weiteren Ausführungsbeispiels der Erfindung;

In den Figuren bezeichnen gleiche Bezugszeichen gleiche oder gleichwirkende Elemente. Alle Maßangaben sind exemplarisch zu verstehen und stellen keine über die Ansprüche hinausgehende Beschränkung dar.

Zur Vermeidung von Wiederholungen wird vorliegend lediglich auf die Unterschiede zwischen den Figuren eingegangen.

Figur 1 zeigt ein erstes Ausführungsbeispiel einer erfindungsgemäßen Vorrichtung zum Abscheiden von Partikeln aus einem zu reinigenden Gasstrom. Die Vorrichtung ist als elektrostatischer Partikelabscheider ausgebildet. Die Vorrichtung zum Abscheiden von Partikeln umfasst zumindest eine lonisierungselektrode 1 und zumindest eine Niederschlagselektrode 2. Die lonisierungselektrode 1 ist vorliegend in Form einer Hochspannungselektrode als Sprühelektrode ausgebildet. Zwischen der lonisierungselektrode 1 und der Niederschlagselektrode 2 wird eine Spannung zur Ausbildung eines stabilen Plasmas angelegt.

Die Niederschlagselektrode ist mit einem Lochblech 3, siehe Figur 3a, ausgebildet, das zumindest eine Bohrung 4 aufweist. Vorliegend ist in der Figur 1 zur Vereinfachung lediglich eine Bohrung 4 dargestellt. Es liegt jedoch ebenfalls im Rahmen der Erfindung, dass eine Vielzahl an Bohrungen 4 vorgesehen ist, siehe Figur 3a. Zwischen der lonisierungselektrode/Sprühelektrode 1 und dem Rand der Bohrung 4 entsteht ein Plasmaentladungskegel 5, siehe Figur 2, der die Bohrung 4 vollständig abdeckt. Die Sprühelektrode 1 ist zentrisch und beabstandet zum Mittelpunkt der Bohrung 4 angeordnet.

Die Bohrung 4 weist vorliegend einen Durchmesser von 4 mm auf. Der Abstand zwischen Sprühelektrode 1 und Mittelpunkt der Bohrung 4 beträgt vorliegend 10 mm. Um die Bohrung 4 herum erstreckt sich die Niederschlagselektrode weiter und weist Niederschlagsbereiche 2a, 2b ohne Bohrungen auf. Diese Niederschlagsbereiche weisen eine Fläche auf, die näherungsweise gleich der Fläche mit Bohrungen ist. Die Niederschlagsbereiche ohne Bohrungen können jedoch auch größer sein, falls dies für die Aufgabe der Abscheidung sehr kleiner Partikel erforderlich sein sollte.

Vorliegend ist das Lochblech 3 mit Bohrungen rechteckig ausgebildet und weist eine Breite von 10 cm und eine Länge von 5 cm auf. Der Niederschlagsbereiche 2a, 2b ohne Bohrungen weist ebenfalls eine Breite von 10 cm und eine Länge von 4 cm. Die Höhe des Kanals beträgt 14 mm. Die Pins der Sprühelektrode ragen 4 mm in den Kanal. Der Abstand zwischen den Spitzen der Pins der lonisierungselektrode und und dem dazugehörigen Mittelpunkt einer Bohrung beträgt somit 10 mm.

Die Partikel in dem zu reinigenden Gasstrom treten durch die Bohrung 4 und werden in dem Plasma, d. h. dem elektrischen Feld zwischen der Sprühelektrode und der Niederschlagselektrode stark aufgeladen. Vorliegend weisen die Partikel dadurch eine negative Ladung auf und werden von der Niederschlagselektrode 2 angezogen. Teilweise setzen sich die Partikel bereits an der Niederschlagselektrode am Rande der Bohrung 4 ab, teilweise lagern sich die Partikel an den Niederschlagsbereichen 2a, 2b der Niederschlagselektrode 2 ab.

In Figur 2 ist der Plasmaentladungskegel zwischen Sprühelektrode und Niederschlagselektrode dargestellt. Der Plasmaentladungskegel bildet sich zwischen dem Rand der Bohrung 4 und der Spitze der Sprühelektrode 1. Die Sprühelektrode 1 ist im einfachsten Fall vorliegend als Metallspitze ausgebildet aus einem kohlenstoffarmen Edelstahl.

Es liegt jedoch ebenfalls im Rahmen der Erfindung, dass die Sprühelektrode 1 eine bestimmte Form aufweist, wie beispielsweise in der DE 10 2015 104 168 A1 beschrieben, um das Abtropfen von sich anlagernder Flüssigkeit an der Sprühelektrode zu unterstützen, ohne dass die Spitze der Sprühelektrode 1 verschmutzt wird.

Figur 3 mit den Teilabbildungen 3a und 3b zeigt den Strömungsweg des zu reinigenden Gasstroms 6. Die Vorrichtung weist eine Einströmungskammer 8 und eine Ausströmungskammer 9 auf, welche fluidisch miteinander verbunden sind. Vorliegend strömt der zu reinigende Gasstrom 6 von rechts in die unten angeordnete Einströmungskammer 8. Zwischen Einströmungskammer 8 und Ausströmungskammer 9 ist die Niederschlagselektrode 2 im Strömungsweg des zu reinigenden Gasstroms 6 angeordnet. Die Niederschlagselektrode 2 weist vorliegend 64 Bohrungen 4 auf. Korrespondierend zu den 64 Bohrungen 4 ist über dem Bereich der Niederschlagselektrode 2 mit Bohrungen 4 eine Sprühelektrode 1 mit 64 Pins, beispielhaft gekennzeichnet 1a, 1b, 1c, angeordnet, derart, dass jeder Bohrung 4 ein Pin 1 zugeordnet ist, sodass der jeweilige Pin 1a, 1b, 1c zentrisch und beabstandet zur Bohrung 4 angeordnet ist.

Die einzelnen Pins der Sprühelektrode sind vorliegend sehr spitze Nadeln aus Edelstahl, die mit einem hochohmigen Vorwiderstand verschaltet sind und nur wenige Millimeter aus der Sprühelektrode 1 herausstehen, vorliegend ca. 4 mm.

Nach dem Durchtreten der Niederschlagselektrode 2 gelangt der zu reinigende Gasstrom 6 in die Ausströmungskammer 9. Hierbei durchtritt jedes Partikel des zu reinigenden Gasstroms 6 einen Plasmaentladungskegel 5 zwischen Sprühelektrode 1 und zugehöriger Bohrung 4, wie in Figur 2 dargestellt.

Wie in dem Ausschnitt in Figur 3b zu einer Bohrung 4 im Detail dargestellt, wird bei der Durchströmung der einen Bohrung 4 des Lochblechs der Niederschlagselektrode 2 ein Freistrahl 6b erzeugt, der auf die gegenüberliegende Wand der Ausströmungskammer 9 aufprallt und dort eine Staupunktströmung erzeugt. In diesem Staupunkt 7 staut sich die Strömung auf und weicht seitlich aus. Dadurch entsteht ein Staupunktgebiet mit einem Staupunkt 7, an dem die Geschwindigkeit senkrecht zum Hindernis, d. h. zu der Wand vorliegend gleich Null ist.

Die Sprühelektrode 1 ist im Staupunkt 7 angeordnet, sodass an der Spitze der Sprühelektrode 1 die Strömungsgeschwindigkeit gleich Null ist und sich keine Partikel an der Spitze der Sprühelektrode anlagern. Dadurch wird eine Verschmutzung der Sprühelektrode 1 vermieden bzw. deutlich reduziert.

Die Lage des Staupunkts 7 ist abhängig von der Geometrie der Bohrung 7, durch die die Strömung 6 tritt. Vorliegend befindet sich der Staupunkt 7 auf der Symmetrieachse der Bohrung 4. Die Bohrung 4 ist vorliegend rund. Der Staupunkt 7 befindet sich somit auf der Symmetrieachse der Bohrung 4, zentrisch beabstandet von dem Mittelpunkt der Bohrung 4 an der Wand der Ausströmungskammer 9.

Figur 4 zeigt den Weg der Partikel 11 nach dem Durchtreten der Bohrung 4. Wie bereits zu den vorherigen Figuren beschrieben, werden die Partikel 11 beim Durchtreten der Bohrung 4 und damit des Plasmaentladungskegels 5 ionisiert, d. h. vorliegend negativ geladen. Die negativ geladenen Partikel 11 werden von dem positiv geladenen Niederschlagsbereich 2a, 2b der Niederschlagselektrode 2 angezogen. Die Partikel 11 wandern somit nicht Richtung Sprühelektrode 1, sondern werden abgelenkt und lagern sich an den Niederschlagsbereichen 2a, 2b der Niederschlagselektrode 2 an.

Figur 5 zeigt ein Ausführungsbeispiel der Erfindung mit einem Flüssigkeitsfilm auf den Niederschlagsbereichen 2a, 2b der Niederschlagselektrode 2. In dem die Niederschlagsbereichen 2a, 2b der Niederschlagselektrode 2 gekühlt werden, wird die wandnahe Strömung des zu reinigenden Gasstroms 6 unter den Taupunkt der Strömung des zu reinigenden Gasstroms 6 abgekühlt. Dadurch bildet sich Kondensat auf den Niederschlagsbereichen 2a, 2b der Niederschlagselektrode 2, welches einen Flüssigkeitsfilm 12 bildet. Dieser Flüssigkeitsfilm 12 dient zum Abtransport der abgeschiedenen 11 Partikel. Die Niederschlagselektrode 2 wird somit kontinuierlich "abgewaschen".

Figur 6 zeigt ein Ausführungsbeispiel mit Niederschlagsbereichen 2a, 2b der Niederschlagselektrode 2, die mit einem Katalysator 13 beschichtet sind. Das Katalysatormaterial, zum Beispiel eine Mn₂O₃ Beschichtung zur Ruß-Oxidation, ist abhängig vom Anwendungsfall und der Anwendungstemperatur. Die katalytische Wirkung kann direkt die chemische Umsetzung der abzuscheidenden Partikel verändern, oder auch auf die chemische Zusammensetzung der Spezies in der Gasphase wirken.

Der Katalysator reagiert mit den sich ablagernden Partikel 11. Um im optimalen Temperaturfenster für die erforderliche chemische Reaktion zu arbeiten, ist die Niederschlagselektrode temperierbar ausgebildet, d. h. die Niederschlagsbereiche 2a, 2b der Niederschlagselektrode 2 können erwärmt oder gekühlt oder auf einer gewählten Temperatur gehalten werden.

### Bezugszeichenliste

- 1: lonisierungselektrode
- 2: Niederschlagselektrode
- 3: Lochblech
- 4: Bohrung
- 5: Plasmaentladungskegel
- 6: Gasstrom
- 7: Staupunkt
- 8: Einströmungskammer
- 9: Ausströmungskammer
- 10: Pin
- 11: Partikel
- 12: Flüssigkeitsfilm
- 13: Katalysator

## Patentansprüche

1. Vorrichtung zum Abscheiden von Partikeln (11) aus einem zu reinigenden Gasstrom (6) mit zumindest einer lonisierungselektrode (1) und zumindest einer Niederschlagselektrode (2), wobei die Niederschlagselektrode (2) mit einem Lochblech (3) mit zumindest einer Bohrung (4) ausgebildet ist und zwischen der lonisierungselektrode (1) und der Niederschlagselektrode (2) eine Spannung zur Bildung eines stabilen Plasmas anlegbar ist,
**dadurch gekennzeichnet,**
**dass** die Niederschlagselektrode (2) derart ausgebildet und im Strömungsweg des zu reinigenden Gasstroms (6) mit der lonisierungselektrode (1) zusammenwirkend angeordnet ist, dass der zu reinigende Gasstrom (6) durch die zumindest eine Bohrung (4) strömt, wobei das Plasma die zumindest eine Bohrung (4) des Lochblechs (3) der Niederschlagselektrode (2) vollständig abdeckt, und sich die Niederschlagselektrode (2) stromabwärts des Lochblechs (3) im Strömungsweg des zu reinigenden Gasstroms (6) erstreckt.

2. Vorrichtung nach Anspruch 1,
**dadurch gekennzeichnet,**
**dass** die Vorrichtung eine Einströmungskammer (8) und eine Ausströmungskammer (9) aufweist, welche fluidisch mit einander verbunden sind, wobei das Lochblech (3) der Niederschlagselektrode (2) im Strömungsweg zwischen Einströmungskammer (8) und eine Ausströmungskammer (9) angeordnet ist, sodass durch die Durchströmung der zumindest einen Bohrung (4) des Lochblechs (3) der Niederschlagselektrode (2) ein Freistrahl erzeugbar ist, der auf eine gegenüberliegende Wand der Ausströmungskammer (9) aufprallt und dort eine Staupunktströmung erzeugt, wobei die lonisierungselektrode (1) stromabwärts, vorzugsweise im Wesentlichen zentrisch zu der Bohrung (4), im Staupunkt (7) angeordnet ist.

3. Vorrichtung nach Anspruch 1 oder 2,
**dadurch gekennzeichnet,**
**dass** die Vorrichtung eine Einströmungskammer (8) und eine Ausströmungskammer (9) aufweist, welche fluidisch miteinander verbunden sind, wobei das Lochblech (3) der Niederschlagselektrode (2) im Strömungsweg zwischen Einströmungskammer (8) und Ausströmungskammer (9) angeordnet ist und die Niederschlagselektrode (2) einen Niederschlagsbereich ohne Bohrungen (4) aufweist, welcher sich in der Ausströmungskammer (9) erstreckt, sodass der Niederschlagsbereich der Niederschlagselektrode (2) und die lonisierungselektrode (1) voneinander beabstandet angeordnet sind.

4. Vorrichtung nach einem der vorangegangenen Ansprüche,
**dadurch gekennzeichnet,**
**dass** die Niederschlagselektrode einen Niederschlagsbereich ohne Bohrungen aufweist, welcher stromabwärts des Lochblechs vorgesehen ist, bevorzugt dass der Niederschlagsbereich Teil einer Wand der Ausströmungskammer ist.

5. Vorrichtung nach einem der vorangegangenen Ansprüche,
**dadurch gekennzeichnet,**
**dass** die lonisierungselektrode (1) als Sprühelektrode ausgebildet ist, bevorzugt dass die lonisierungselektrode (1) eine Mehrzahl von Sprühelektroden umfasst, insbesondere bevorzugt, dass die Mehrzahl von Sprühelektroden in Matrixform angeordnet ist.

6. Vorrichtung nach einem der vorangegangenen Ansprüche,
**dadurch gekennzeichnet,**
**dass** das Lochblech (3) eine Vielzahl Bohrungen (4) umfasst, vorzugsweise dass das Lochblech (3) eine Anzahl von Bohrungen (4) umfasst und die gleiche Anzahl lonisierungselektroden (1) vorgesehen ist, wobei jede lonisierungselektrode (1) einer Bohrung (4) zugeordnet ist, insbesondere bevorzugt, dass jede lonisierungselektrode (1) zentrisch, beabstandet zu einer Bohrung (4) angeordnet ist.

7. Vorrichtung nach einem der vorangegangenen Ansprüche,
**dadurch gekennzeichnet,**
**dass** die Oberflächentemperatur der Niederschlagselektrode (2) einstellbar ist.

8. Vorrichtung nach einem der vorangegangenen Ansprüche,
**dadurch gekennzeichnet,**
**dass** die Vorrichtung Mittel zum Einbringen von Flüssigkeit im Bereich der Niederschlagselektrode (2) und/oder in den zu reinigenden Gasstrom (6) umfasst, bevorzugt das die Vorrichtung einen Flüssigkeitskreislauf umfasst, insbesondere unter Einsatz von Kapillaren und/oder kapillarwirkenden Strukturen.

9. Vorrichtung nach einem der vorangegangenen Ansprüche,
**dadurch gekennzeichnet,**
**dass** die Niederschlagselektrode (2) beschichtet ist, vorzugsweise mit einem Katalysator (13) beschichtet ist.

10. Verfahren zum Abscheiden von Partikeln (11) aus einem zu reinigenden Gasstrom (6) mit einem elektrostatischen Partikelabscheider mit zumindest einer lonisierungselektrode (1) und zumindest einer Niederschlagselektrode (2), wobei die Niederschlagselektrode (2) mit einem Lochblech (3) mit zumindest einer Bohrung (4) ausgebildet ist und zwischen der lonisierungselektrode (1) und der Niederschlagselektrode (2) eine Spannung zur Bildung eines stabilen Plasmas angelegt wird,
**dadurch gekennzeichnet,**
**dass** der zu reinigende Gasstrom (6) durch die zumindest eine Bohrung (4) geführt wird, und das Plasma zwischen der zumindest einen Bohrung (4) des Lochblechs (3) der Niederschlagselektrode (2) und der lonisierungselektrode (1) ausgebildet wird, sodass das Plasma die zumindest eine Bohrung (4) des Lochblechs (3) der Niederschlagselektrode (2) vollständig abdeckt und der zu reinigende Gasstrom (6) durch das Plasma verläuft.

11. Verfahren nach Anspruch 10,
**dadurch gekennzeichnet,**
**dass** das Lochblech (3) eine Vielzahl Bohrungen (4) umfasst, vorzugsweise dass das Lochblech (3) eine Anzahl Bohrungen (4) umfasst und die gleiche Anzahl lonisierungselektroden (1) vorgesehen ist, wobei jede lonisierungselektrode (1) einer Bohrung (4) zugeordnet ist, sodass das stabile Plasma jeweils zwischen einer Bohrung (4) und der zugeordneten lonisierungselektrode (1) gebildet wird.

12. Verfahren nach Anspruch 10 oder 11,
**dadurch gekennzeichnet,**
**dass** der zu reinigenden Gasstrom (6) durch das Lochblech (3) der Niederschlagselektrode (2) aus einer Einströmungskammer (8) in eine Ausströmungskammer (9) fließt, insbesondere dass durch die Durchströmung des Lochblechs (3) eine Staupunktströmung erzeugt wird, bevorzugt dass durch die Durchströmung des Lochblechs (3) eine Staupunktströmung erzeugt wird, wobei die lonisierungselektrode (1) im Staupunkt (7) angeordnet wird.

13. Verfahren nach einem der Ansprüche 10 bis 12,
**dadurch gekennzeichnet,**
**dass** die Niederschlagselektrode (2) gereinigt wird, bevorzugt durch das Einbringen von Flüssigkeit im Bereich der Niederschlagselektrode (2), insbesondere bevorzugt mittels des Einspritzens von Flüssigkeit auf die Niederschlagselektrode (2), und/oder in den zu reinigenden Gasstrom (6).

14. Verfahren nach einem der Ansprüche 10 bis 13,
**dadurch gekennzeichnet,**
**dass** die Niederschlagselektrode (2) zumindest bereichsweise gekühlt und/oder erwärmt und/oder auf einer konstanten Temperatur gehalten wird.

15. Verfahren nach einem der Ansprüche 10 bis 14,
**dadurch gekennzeichnet,**
**dass** die Partikel (11) in dem zu reinigenden Gasstrom (6) nach Durchqueren des Plasmas hin zu der Niederschlagselektrode (2) und weg von den lonisierungselektroden (1) beschleunigt werden.

16. Verfahren nach einem der Ansprüche 10 bis 15,
**dadurch gekennzeichnet,**
**dass** die Flüssigkeit zur Reinigung der Niederschlagselektrode (2) in einem Flüssigkeitskreislauf geführt wird, bevorzugt mittels Kapillaren und/oder kapillarwirkender Strukturen.
